# FASCICULE DE BREVET EUROPEEN

(11) **EP 1 759 611 B1**
(45) Date de publication et mention de la délivrance du brevet: **27.02.2013**
(21) Numéro de dépôt: 06300927.8
(22) Date de dépôt: 05.09.2006
(51) Int. Cl.: A47B 57/10, A47B 67/04

(54) **Système modulaire d'aménagement intérieur d'armoire de rangement et armoire de rangement pourvue d'un tel système**
Modulares System von Lagerschrankinnereausstattung und Lagerschrank mit einem solchen System
Modular interior fitting system for storage cupboard and storage cupboard provided with such a system

(30) Priorité: 05.09.2005 FR 0552679
(43) Date de publication de la demande: 07.03.2007
(73) Titulaire: BHP, 95610 Eragny sur Oise (FR)
(72) Inventeur: Henry, Pierre, 78240, Chambourcy (FR)
(74) Mandataire: CAPRI

(56) Documents cités:
- GB-A- 1 398 744
- US-A- 4 319 795
- US-A- 4 408 812

## Description

La présente invention concerne une armoire de rangement, et plus particulièrement un système modulaire d'aménagement intérieur de cette armoire de rangement. Il peut s'agir de n'importe quel type d'armoire de rangement, mais plus particulièrement une armoire de rangement utilisée dans l'aménagement des bureaux et des entreprises.

Dans le domaine du mobilier de bureau, on connaît déjà de nombreux types d'armoires de rangement, et notamment les armoires métalliques réalisées à partir de plaques de tôles. Ces armoires comprennent généralement deux joues latérales verticales intérieures qui sont distinctes des faces latérales extérieures de l'armoire. Entre les faces extérieures et les joues intérieures, est définit un espace qui sert conventionnellement à recevoir un rideau de l'armoire qui ferme l'armoire. En effet, ce type d'armoires de rangement est souvent pourvu de deux rideaux coulissants constitués à partir de lames verticales articulées entre elles. Le rideau est ainsi flexible, et lorsque l'on ouvre ce rideau, il vient se loger dans l'espace défini entre la face extérieure et la joue intérieure de l'armoire. Ainsi, chaque rideau vient se loger dans son espace latéral respectif. Outre les joues et les faces extérieures, l'armoire comprend bien entendu une embase inférieure et un chapeau supérieur ainsi qu'un fond. Le volume interne ainsi défini peut être compartimenté à l'aide de tablettes horizontales qui sont maintenues en place entre les deux joues. Plus particulièrement, les joues sont conventionnellement pourvues de moyens de maintien sous la forme de trous de maintien qui s'étendent sur toute la hauteur des joues avec un espacement de quelques centimètres, de sorte que les tablettes peuvent être maintenues à des hauteurs variables à l'intérieur de l'armoire. En général, chaque joue est pourvue de deux séries verticales de trous de maintien, de sorte que chaque tablette prend appui en quatre points, à savoir deux points par joue. Conventionnellement, une telle armoire de rangement est pourvue de plusieurs tablettes horizontales, de sorte que le volume interne de l'armoire est ainsi divisé en plusieurs compartiments. Chaque compartiment est ainsi délimité par deux tablettes et deux sections de joue.

Dans une utilisation conventionnelle, ce type d'armoire de rangement peut être rempli avec des articles divers, tels que des dossiers, qui sont disposés sur les tablettes. On peut ainsi se servir des tablettes comme plan de repos. Une autre utilisation consiste à équiper les tablettes de balancelles ou support de dossiers suspendus : les balancelles sont accrochées en dessous de chaque tablette. Hormis ces deux types d'utilisation, ce type d'armoire de rangement n'est pas utilisable de manière optimale. On ne peut en effet pas ranger des articles en vrac dans ce type d'armoire. On ne peut pas non plus ranger des documents dont on se sert très fréquemment par empilement sur les tablettes.

La présente invention a pour but de remédier aux inconvénients précités de l'art antérieur en définissant un système modulaire d'aménagement intérieur de telles armoires de rangement qui permet d'élargir la gamme d'articles rangeables à l'intérieur de ces armoires, et qui permet en même temps d'être installé de manière modulaire et adapté au besoin de l'utilisation. Un autre but du système modulaire de l'invention est de pouvoir être installé facilement et de manière particulièrement stable à l'intérieur d'une telle armoire de rangement.

Le document US 4 408 812 décrit une unité de stockage montée de manière amovible entre deux éléments verticaux. Le document GB 1398744 décrit une armoire selon le préambule de la revendication 1.

Pour atteindre ces buts, la présente invention propose un système modulaire d'aménagement intérieur d'armoire de rangement, l'armoire comprenant deux joues latérales verticales intérieures pourvues de moyens de maintien et des tablettes horizontales maintenues entre les deux joues à des hauteurs variables par l'intermédiaire des moyens de maintien, les joues et les tablettes définissant ainsi au moins un compartiment délimité par deux tablettes et deux sections de joues, le système modulaire comprenant des éléments de support destinés à être fixés de manière amovible dans un compartiment, les éléments de support comprenant des moyens d'engagement par coulissement, et des tiroirs montés de manière coulissante dans les moyens d'engagement des éléments de support, les éléments de support comprennent des moyens d'accrochage amovible qui coopèrent avec les deux tablettes d'un compartiment. Les tiroirs permettent de ranger n'importe quel type d'article, qu'il s'agisse de feuilles, de dossiers, ou d'articles en vrac, tels que des stylos, des trombones, etc. Le système modulaire utilise les moyens de maintien déjà existants dans l'armoire de rangement pour fixer de manière stable le système dans un compartiment de l'armoire. Avantageusement, les éléments de support comprennent des moyens de fixation amovible destinés à coopérer avec les moyens de maintien formés par les joues. Avantageusement, les moyens de maintien des joues comprenant au moins une série répétée d'emplacements de maintien qui s'étend sur la hauteur de la joue. De préférence, les moyens de maintien comprennent deux séries verticales de trous de maintien qui s'étendent sur la hauteur des joues, de sorte que les tablettes et les éléments de support peuvent être fixés aux joues à différentes hauteurs.

Selon une forme de réalisation avantageuse de l'invention, les éléments de support comprennent au moins un pan destiné à être plaqué contre une joue et fixé à cette joue à l'aide de broches amovibles reçues dans des logements de réception formés par le pan et venant en prise dans les moyens de maintien de la joue, le pan comprenant une face pourvue de rainures de coulissement pour l'engagement des tiroirs. En pratique, il y a deux pans de joues par compartiment. Ces pans, qui peuvent se présenter par exemple sous la forme de plaques réalisées en matière plastique moulée injectée, s'adaptent ainsi très facilement dans un compartiment contre les deux sections de joues. La face pourvue de rainures est dirigée vers l'intérieur du compartiment, alors que la face opposée vient en contact de la section de joues. Les logements de réception peuvent être prévus entre les rainures, de sorte qu'ils ne vont pas gêner le coulissement des tiroirs.

Avantageusement, les moyens d'accrochage amovible des éléments de support comprennent des entretoises reliant deux tablettes et fixées de manière amovible à ces tablettes. Avantageusement, les éléments de support comprennent au moins un pan en prise entre deux entretoises, le pan comprenant une face pourvue de rainures de coulissement pour l'engagement des tiroirs. De préférence, deux pans identiques sont disposés dos à dos de sorte que les rainures sont disposées à l'extérieur, les deux pans étant en prise avec deux entretoises qui maintiennent les deux pans dos à dos. De préférence, les pans plaqués contre les joues et les pans maintenus entre les entretoises sont de forme identique. Ainsi, les pans qui ne sont pas fixés aux joues et qui divisent ainsi le compartiment en sous compartiments, ne sont pas directement fixés aux tablettes, mais maintenus en position verticale par l'intermédiaire des entretoises qui maintiennent les pans en position verticale et qui sont fixés de part et d'autre aux deux tablettes du compartiment. Avantageusement, l'entretoise sert d'enjoliveur en masquant les deux tranches adjacentes des pans disposés dos à dos.

L'invention a également pour objet une armoire de rangement comprenant deux joues latérales verticales intérieures pourvues de moyens de maintien et des tablettes horizontales maintenues entre les deux joues à des hauteurs variables par l'intermédiaire des moyens de maintien, les joues et les tablettes définissant ainsi un compartiment délimité par deux tablettes et deux sections de joues, ainsi qu'un système modulaire d'aménagement intérieur tel que définit ci-dessus.

L'invention sera maintenant décrite plus amplement en référence aux dessins joints, donnant à titre d'exemple non limitatif un mode de réalisation de l'invention.

Sur les figures :
La figure 1 est une vue d'ensemble de face d'une armoire de rangement de bureau adaptée à recevoir un système modulaire d'aménagement intérieur selon l'invention,
La figure 2 est une vue en perspective éclatée d'un compartiment de l'armoire de la figure 1 accueillant un système modulaire d'aménagement intérieur selon une forme de réalisation de l'invention, et
La figure 3 est une vue de face à l'état monté du système modulaire de la figure 2 intégrée dans son compartiment.

Le système modulaire d'aménagement intérieur selon l'invention peut être mis en oeuvre dans n'importe quel type d'armoire, mais convient plus particulièrement aux armoires de rangement de bureau. Une telle armoire est représentée sur la figure 1 et comprend un soubassement inférieur S, deux faces latérales extérieures F et un chapeau supérieur C. L'armoire comprend également un fond 3 qui est visible sur la figure 2. Le soubassement S, les faces latérales F, le chapeau C et le fond 3 constituent la structure fixe de l'armoire. Ces divers éléments peuvent par exemple être réalisés à partir de plaques de tôle assemblées par soudage, vissage, clipsage, etc. La face avant de l'armoire est formée par deux rideaux F, qui sont formés à partir de lames L qui sont fixées ensemble de manière articulée. Chaque rideau comprend une lame terminale Lt qui définit le bord du rideau. Les deux lames terminales sont destinées à venir en contact jointif lorsque l'armoire est fermée, comme représenté sur la figure 1. Chaque lame terminale est pourvue d'une partie de poignée P. Lorsque l'on veut ouvrir l'armoire, il suffit de faire coulisser les deux rideaux R en éloignement l'un de l'autre. Les rideaux viennent alors se loger à l'intérieur de l'armoire le long des faces latérales F. Plus précisément, les rideaux R sont enroulés sur eux mêmes dans un espace interne formé entre les faces F et des joues latérales verticales intérieures 1, visibles sur la figure 2. Ces joues 1 sont fixées à l'intérieur de l'armoire de manière sensiblement parallèlement aux faces respectives F de manière à définir entre la face et la joue un espace intermédiaire qui va servir au logement du rideau lorsque l'armoire est ouverte. L'armoire comprend également une plaque de fond (non représentée), qui fait partie du soubassement S. Cette plaque de fond supporte les joues 1 ainsi que des rails de coulissement dans lesquels coulissent les deux rideaux R. Ces rails de coulissement s'étendent dans l'espace intermédiaire destiné à la réception des rideaux lorsqu'ils sont ouverts. Il s'agit là d'une structure tout à fait classique pour une armoire de rangement de bureau.

Une telle armoire conventionnelle est souvent équipée de tablettes horizontales 2 qui sont maintenues entre les joues 1. Les tablettes 2 compartimentent ainsi le volume interne de l'armoire. Chaque compartiment est ainsi défini par deux tablettes 2 et deux sections de joue 1. L'arrière du compartiment est obturé par une section du fond 3 alors que l'avant du compartiment est accessible lorsque les rideaux R sont ouverts. Pour le maintien des tablettes 2 entre les joues 1, les joues sont pourvues de moyens de maintien qui se présentent sous la forme d'au moins une série répétée d'emplacements de maintien 12. En pratique, ces emplacements de maintien sont formés par des trous de maintien 12 qui traversent l'épaisseur de chaque joue 1. Dans le cas représenté sur la figure 2, chaque joue est percée de deux séries verticales répétées de trous de maintien 12. Les trous peuvent se présenter sous la forme de fentes ou de lumières rectangulaires allongées espacées les unes des autres de quelques centimètres. Les trous 12 des deux séries de chaque joue sont alignés horizontalement deux à deux. Ainsi, à l'aide de cales appropriées 21, il est possible de maintenir une tablette 2 à une hauteur souhaitée entre les deux joues. La détermination de la hauteur de la tablette peut être effectuée avec une bonne précision, étant donné que les trous ne sont espacés que de quelques centimètres. D'autre part, comme on peut le voir sur la figure 2, chaque tablette 2 est formée avec des ouvertures 26 qui sont situées sur le bord de la longueur de la tablette. Chaque tablette comprend une face supérieure plane ainsi que deux bords latéraux longitudinaux qui se replient vers l'intérieur et forment ainsi un profil d'accrochage. Ce profil d'accrochage est conventionnellement utilisé pour suspendre des balancelles ou supports de dossiers suspendus. Toute la structure qui vient d'être décrite relativement aux joues et aux tablettes est tout à fait conventionnelle pour une armoire de rangement de bureau.

Selon l'invention, il est possible d'équiper un ou plusieurs compartiments de l'armoire avec un système modulaire d'aménagement intérieur qui va permettre une meilleure utilisation de l'espace, un rangement amélioré et une accessibilité plus facile. Le système modulaire comprend des éléments de support 4, 5 et 6 ainsi que des tiroirs 7. Les éléments de support comprennent des pans ou panneaux de joues 4, des pans ou panneaux intermédiaires 5 ainsi que des entretoises 6. Avantageusement, les pans de joues 4 et les pans intermédiaires 5 sont identiques de sorte que les éléments de support ne sont constitués que de deux sortes de pièces différentes, à savoir des pans 4 et 5 et des entretoises 6. Quant aux tiroirs 7, ils peuvent être de hauteurs différentes, mais leur largeur est identique. Leurs profondeurs peuvent être différentes.

Les pans de joue 4 et les pans intermédiaires 5 peuvent être réalisés par injection moulage d'un matériau plastique approprié. Un matériau plastique relativement dur est préféré. Toutefois, les pans 4 et 5 peuvent également être réalisés en métal, tel que de la tôle ou de l'aluminium. Chaque pan comprend une face arrière et une face avant. La face avant est pourvue de moyens d'engagement par coulissement qui se présente ici sous la forme de rainures horizontales 47 et 57. Les rainures sont accessibles depuis le bord de chaque pan.

Les pans 4 et 5 présentent une hauteur de l'ordre de 30 à 80 centimètres et une profondeur qui est imposée par la profondeur de l'armoire. L'épaisseur de chaque pan est de l'ordre de deux à quatre centimètres.

Les pans de joue 4 se différencient des pans intermédiaires 5 uniquement par leur positionnement. En effet, les pans de joue 4 sont destinés à être plaqués et fixés contre la section de joue 1 d'un compartiment défini entre deux tablettes 2. Pour la fixation des pans de joue 4 sur leurs joues respectives, on se sert des moyens de maintien formés par les joues qui servent également au maintien des tablettes 2. Plus précisément, les pans 4 comprennent des logements de réception dans lesquels sont reçus des broches 41 destinées à venir en prise avec les trous de maintien formés par les joues 1. De préférence, la fixation des broches amovibles dans les joues s'effectue par simple engagement encliqueté. Il est ainsi possible de mettre en place les pans de joue 4 dans le compartiment choisi de manière très simple et sans l'intervention d'un outil particulier. Il suffit en effet de rapporter le pan 4 sur la joue et d'appuyer pour réaliser la connexion. La face arrière du pan de joue 4 est ainsi plaquée contre la joue alors que la face avant rainurée est dirigée vers l'intérieur du compartiment et est ainsi accessible.

En variante, les pans de joue peuvent être disposés à proximité ou au contact des joues, mais fixés aux deux tablettes au niveau de leurs bords supérieurs et inférieurs.

Les pans intermédiaires 5 sont maintenus entre les deux tablettes 2 par l'intermédiaire de deux entretoises 6. Les entretoises 6 viennent en prise avec les bords latéraux verticaux avant et arrière du pan 5 et sont fixées à leurs extrémités supérieures et inférieures respectivement aux tablettes supérieure et inférieure 2. Les entretoises peuvent venir en prise dans les ouvertures 26 formées dans les tablettes 2. A leurs extrémités supérieures, les entretoises 6 peuvent venir en prise avec le bord profilé de la tablette supérieure.

Le système modulaire peut être limité à un seul pan de joue et un seul pan de joue 4 et un seul pan intermédiaire 5. Toutefois, il est préférable que le système modulaire occupe la totalité du compartiment défini entre les deux tablettes 2 et les deux sections de joue 1. Dans ce cas, comme représenté sur la figure 2, les pans intermédiaires 5 divisent le compartiment en plusieurs compartiments, en l'occurrence trois dans l'exemple de la figure 2. Le pan intermédiaire 5 du premier compartiment est orienté de telle sorte que sa face rainurée 57 est dirigée en regard de la face rainurée 47 du pan de joue 4. Le second compartiment intermédiaire doit être conçu de la même manière. Par conséquent, la présente invention prévoit de disposer deux pans intermédiaires 5 dos à dos avec leurs faces arrière en contact et leurs faces rainurées dirigées de manière opposée. La paire de pans intermédiaires ainsi formée est maintenue assemblée et verticalement dans le compartiment à l'aide des deux entretoises 6. Les deux entretoises 6 servent en plus de bandeaux enjoliveurs masquant les bords latéraux verticaux des deux pans intermédiaires accolés. Dans l'exemple de la figure 2, le système modulaire comprend deux cloisons intermédiaires formées chacune de deux pans intermédiaires 5 maintenus ensemble par deux entretoises 6. Ainsi, le sous compartiment intermédiaire est également pourvu de rainures 57 qui se font face. Le dernier sous compartiment, situé au fond sur la figure 2, est réalisé de la même manière, ou plus précisément, de manière symétrique, par rapport au premier sous compartiment.

Des tiroirs de hauteurs différentes peuvent ainsi être engagés par coulissement dans chacun des sous compartiments formés par les éléments de support 4, 5 et 6. Il est ainsi possible d'équiper un compartiment ou plusieurs compartiments de l'armoire de rangement avec un système modulaire d'aménagement intérieur selon l'invention. Les rainures 47 et 57 formées par les pans 4 et 5 sont disposées de manière régulière et équidistante de sorte qu'elles peuvent accueillir n'importe quel type de tiroirs de hauteur différente.

Dans l'exemple utilisé pour illustrer la présente invention, les tablettes et les pans 4 sont fixés aux joues, qui sont espacées des faces externes latérales F. On peut cependant envisager que les joues soient formées par les faces F. De même, l'armoire peut être pourvue d'une ou de deux portes à la place des rideaux. En effet, le système modulaire de l'invention s'adapte dans n'importe quel compartiment d'armoire.

Grâce à l'invention, on peut optimiser la capacité de rangement d'une armoire conventionnelle : il est en effet possible de ranger des articles de natures très diverses dans les tiroirs.

## Revendications

1. Armoire de rangement comprenant deux joues latérales verticales inférieures (1) pourvues de moyens de maintien (12) et des tablettes horizontales (2) maintenues entre les deux joues à des hauteurs variables par l'intermédiaire des moyens de maintien, les joues et les tablettes définissant ainsi au moins un compartiment délimité par deux tablettes et deux sections de joues, l'armoire comprenant en outre un système modulaire d'aménagement (4, 5, 6, 7) comprenant :
- au moins deux éléments de support (4, 5, 6) fixés de manière amovible dans un compartiment, pour ainsi le diviser en sous-compartiments définis entre deux éléments de supports, les éléments de support comprenant des moyens d'engagement par coulissement (47, 37), les moyens d'engagement de deux éléments de support d'un sous-compartiment se faisant face,et
- des tiroirs (7) montés de manière coulissante dans les moyens d'engagement de deux éléments de support d'un sous-compartiment,
**caractérisé en ce que** les éléments de support (5, 6) comprennent des moyens d'accrochage amovible (6) qui coopèrent avec les deux tablettes (2) d'un compartiment.

2. Armoire selon la revendication 1, dans lequel les éléments de support (4) comprennent des moyens de fixation amovible (41) destinés à coopérer avec les moyens de maintien (12) formés par les joues (1).

3. Armoire selon la revendication 1 ou 2, les moyens de maintien des joues comprenant au moins une série répétée d'emplacements de maintien (12) qui s'étend sur la hauteur de la joue.

4. Armoire selon la revendication 3, dans lequel les moyens de maintien comprennent deux séries verticales de trous de maintien (12) qui s'étendent sur la hauteur des joues, de sorte que les tablettes (2) et les éléments de support (4) peuvent être fixés aux joues à différentes hauteurs.

5. Armoire selon l'une quelconque des revendications 2, 3 ou 4, dans lequel les éléments de support comprennent un pan (4) destiné à être planqué contre une joue et fixé à cette joue à l'aide de broches amovibles (41) reçues dans des logements de réception formés par le pan et venant en prise dans les moyens de maintien (12) de la joue, le pan comprenant une face pourvue de rainures de coulissement (47) pour l'engagement des tiroirs (7).

6. Armoire selon l'une quelconque des revendications précédentes, dans lequel les moyens d'accrochage amovible des éléments de support comprennent des entretoises (6) reliant deux tablettes (2) et fixées de manière amovible à ces tablettes.

7. Armoire selon la revendication 6, dans lequel les éléments de support comprennent au moins un pan (5) en prise entre deux entretoises (6), le pan comprenant une face pourvue de rainures de coulissement (57) pour l'engagement des tiroirs (7).

8. Armoire selon la revendication 7, dans lequel deux pans identiques (5) sont disposés dos à dos de sorte que les rainures (57) sont disposées à l'extérieur, les deux pans étant en prise avec deux entretoises (6) qui maintiennent les deux pans dos à dos.

9. Armoire selon les revendications 5 et 8, dans lequel les pans (4) plaqués contre les joues et les pans (3) maintenus entre les entretoises sont de forme identique.

## Claims

1. Storage closet including two internal vertical lateral webs (1) provided with mounting means (12) and with horizontal trays (2) held between the two webs at variable heights through mounting means, the webs and the trays thus defining at least one compartment defined by two trays and two web sections, the closet additionally including a modular furnishing system (4, 5, 6, 7) comprising:
- at least two support elements (4, 5, 6) removably attached inside a compartment, thus dividing it into subcompartments defined between two support elements, the support elements including means of sliding engagement (47, 57), the engagement means of two support elements of a sub-compartment facing one another, and
- drawers (7) slidably mounted in the engagement means of two support elements of a sub-compartment,
**characterized in that** the support elements (5, 6) include removable anchoring means (6) which cooperate with the two trays (2) of a compartment.

2. The closet according to Claim 1, wherein the support elements (4) include removable anchoring means (41) designed to cooperate with the mounting means (12) constituted by the webs (1).

3. The closet according to Claim 1 or 2, the mounting means for the webs including at least one repeated series of mounting locations (12) which extends over the height of the web.

4. The closet according to Claim 3, wherein the mounting means include two vertical series of mounting holes (12) which extend over the height of the webs, such that the trays (2) and the support elements (4) can be mounted to the webs at different heights.

5. The closet according to any one of Claims 2, 3 or 4, wherein the support elements include a wall member (4) designed to be set flush against one of the webs and attached to said web using removable clips (41) accommodated in accommodation recesses constituted by the wall element and engaging with the mounting means (12) of the web, the wall section including a surface provided with sliding grooves (47) for engagement of the drawers (7).

6. The closet according to any one of the foregoing claims, wherein the removable mounting means of the support elements include struts (6) connecting two trays (2) and removably attached to said trays.

7. The closet according to Claim 6, wherein the support elements include at least one wall section (5) held between two struts (6), the wall section incuding a face provided with sliding grooves (57) for engagement of the drawers (7).

8. The closet according to Claim 7, wherein two identical wall sections (5) are positioned back to back so that the grooves (57) are positioned on the outside, the two wall sections engaging with two struts (6) which hold the two wall sections back to back.

9. The closet according to Claims 5 and 8, wherein the wall sections (4) set flush against the webs and the wall sections (5) mounted between the struts have an identical shape.

## Patentansprüche

1. Lagerschrank, aufweisend zwei vertikale Seiteninnenwände (1), die mit Haltemitteln (12) und horizontalen Platten (2) versehen sind, die durch die Haltemittel in variablen Höhen zwischen den beiden Wänden gehalten werden, wobei die Wände und die Platten somit mindestens ein Fach definieren, das durch zwei Platten und zwei Wandabschnitte begrenzt ist, wobei der Schrank des Weiteren ein modulares Lagersystem (4, 5, 6, 7) aufweist, aufweisend:
- mindestens zwei Stützelemente (4, 5, 6), die lösbar in einem Fach befestigt sind, um dieses somit in Unterfächer zu teilen, die zwischen zwei Stützelementen definiert sind, wobei die Stützelemente Mittel zum gleitenden Eingriff (47, 37) aufweisen, wobei sich die Eingriffsmittel von zwei Stützelementen eines Unterfachs gegenüberliegen, und
- Schubladen (7), die gleitend in den Eingriffsmitteln von zwei Stützelementen eines Unterfaches angebracht sind,
**dadurch gekennzeichnet, dass** die Stützelemente (5, 6) lösbare Einhängemittel (6) aufweisen, die mit den beiden Platten (2) eines Fachs zusammenwirken.

2. Schrank nach Anspruch 1, wobei die Stützelemente (4) lösbare Befestigungsmittel (41) aufweisen, die dazu gedacht sind, mit den durch die Wände (1) gebildeten Haltemitteln (12) zusammenzuwirken.

3. Schrank nach Anspruch 1 oder 2, wobei die Haltemittel der Wände mindestens eine sich wiederholende Reihe von Halteplätzen (12) aufweisen, die sich über die Höhe der Wand erstrecken.

4. Schrank nach Anspruch 3, wobei die Haltemittel zwei vertikale Reihen von Haltelöchern (12) aufweisen, die sich über die Höhe der Wände erstrecken, so dass die Platten (2) und die Stützelemente (4) in unterschiedlichen Höhen an den Wänden befestigt werden können.

5. Schrank nach einem der Ansprüche 2, 3 oder 4, wobei die Stützelemente ein Seitenteil (4) aufweisen, das dazu gedacht ist, an eine Wand angelegt und mittels lösbarer Zapfen (41), die in von dem Seitenteil gebildeten Aufnahmestellen aufgenommen werden und mit den Haltemitteln (12) der Wand in Eingriff kommen, an dieser Wand befestigt zu werden, wobei das Seitenteil eine Fläche aufweist, die mit Gleitrillen (47) zum Eingriff von Schubladen (7) versehen ist.

6. Schrank nach einem der vorhergehenden Ansprüche, wobei die lösbaren Einhängemittel der Stützelemente Stege (6) aufweisen, die zwei Platten (2) miteinander verbinden und lösbar an diesen Platten befestigt sind.

7. Schrank nach Anspruch 6, wobei die Stützelemente mindestens ein Seitenteil (5) im Eingriff zwischen zwei Stegen (6) aufweisen, wobei das Seitenteil eine Fläche aufweist, die mit Gleitrillen (57) zum Eingriff von Schubladen (7) versehen ist.

8. Schrank nach Anspruch 7, wobei zwei identische Seitenteile (5) derart Rücken an Rücken angeordnet sind, dass die Rillen (57) außen angeordnet sind, wobei die beiden Seitenteile mit zwei Stegen (6) im Eingriff sind, die die beiden Seitenteile Rücken an Rücken halten.

9. Schrank nach den Ansprüchen 5 und 8, wobei die Seitenteile (4), die an die Wände angelegt sind, und die Seitenteile (5), die zwischen den Stegen gehalten sind, von identischer Form sind.
